# EUROPÄISCHE PATENTANMELDUNG

(11) **EP 3 156 565 A1**
(43) Veröffentlichungstag der Anmeldung: **19.04.2017**
(21) Anmeldenummer: 16193707.3
(22) Anmeldetag: 13.10.2016
(51) Int. Cl.: E05B 15/02, E05B 47/00

(54) **TÜRÖFFNER**

(30) Priorität: 13.10.2015 DE 102015117415
(71) Anmelder: ASSA ABLOY Sicherheitstechnik GmbH, 72458 Albstadt (DE)
(72) Erfinder: GRESSER, Dieter, 72469 Meßstetten (DE)
(74) Vertreter: Louis Pöhlau Lohrentz

(57) **Zusammenfassung**

Beschrieben wir ein elektrischer Türöffner. Der Türöffner umfasst eine elektrisch schaltbare Sperreinrichtung mit einem Elektromagneten mit Spule (4) und Anker (5), der um eine Drehachse (5a) drehbar in dem Türöffnergehäuse angeordnet ist. Ferner umfasst der Türöffner eine Türöffnerfalle (6), die in dem Türöffnergehäuse bewegbar gelagert ist und unmittelbar oder mittelbar mit dem Anker (5) der Sperreinrichtung zusammenwirkt. Wesentlich ist, dass zwischen dem Anker (5) und der Spule (4) ein Übertragungshebel (9) geschaltet ist. Der Übertragungshebel weist einen Mitnehmerabschnitt (9m) zum Zusammenwirken mit dem Anker (5) und eine Spulenkontaktfläche (9k) zum Zusammenwirken mit der Spule (4) auf. Der Anker (5) weist einen Abschnitt (5m) zum Zusammenwirken mit dem Mitnehmerabschnitt (9m) der Übertragungseinrichtung (9) und eine Spulenkontaktfläche (5k) zum Zusammenwirken mit der Spule (4) auf.

## Beschreibung

Die Erfindung geht aus von einem Türöffner für eine Tür mit einem in einem Türrahmen bewegbar gelagerten Türflügel. Der Türöffner umfasst:
Ein Lager- und/oder Aufnahmegestell - im Folgenden als Türöffnergehäuse bezeichnet - sowie eine elektrisch schaltbare Sperreinrichtung mit einem Elektromagneten mit Spule und Anker, der um eine Drehachse drehbar in dem Türöffnergehäuse angeordnet ist. Ferner umfasst der Türöffner eine Türöffnerfalle, die in dem Türöffnergehäuse bewegbar gelagert ist und unmittelbar oder mittelbar mit dem Anker der Sperreinrichtung zusammenwirkt. Die Sperreinrichtung ist derart schaltbar, dass sie in einer ersten Schaltstellung die Türöffnerfalle in eine Sperrstellung und in einer zweiten Schaltstellung die Türöffnerfalle in eine Freigabestellung schaltet.

Es ist bereits ein Türöffner mit derartigem Aufbau aus der DE 10 2011 018 816 B4 bekannt. Um bei Ausführungen des Türöffners als Ruhestromtüröffner den Anker aus der Freigabestellung in die Sperrstellung in Anlage an die elektrische Spule zu ziehen, ist eine spezielle Anordnung und Beabstandung des Ankers relativ zur Spule nur sehr begrenzt frei wählbar und der Einsatz von relativ leistungsstarken Spulen erforderlich.

Der Erfindung liegt die Aufgabe zugrunde, einen Türöffner der eingangs genannten Art zu schaffen, der eine sichere elektrische Betätigung des Ankers durch die Spule ermöglicht und dabei kompakten Aufbau zulässt.

Diese Aufgabe löst die Erfindung mit dem Gegenstand des Patentanspruchs 1.

Bei dieser Lösung handelt es sich um einen Türöffner für eine Tür mit einem in einem Türrahmen bewegbar gelagerten Türflügel. Der Türöffner umfasst ein Lager- und/oder Aufnahmegestell - im Folgenden als Türöffnergehäuse bezeichnet. Er umfasst eine elektrisch schaltbare Sperreinrichtung mit einem Elektromagneten mit Spule und Anker, der um eine Drehachse drehbar in dem Türöffnergehäuse angeordnet ist und eine Türöffnerfalle, die in dem Türöffnergehäuse bewegbar gelagert ist, vorzugsweise als schwenkbar gelagerte Türöffnerfalle ausgebildet. Die Sperreinrichtung ist derart schaltbar, dass sie in einer ersten Schaltstellung die Türöffnerfalle in eine Sperrstellung und in einer zweiten Schaltstellung die Türöffnerfalle in eine Freigabestellung schaltet. Wesentlich bei dem erfindungsgemäßen Türöffner ist, dass zwischen dem Anker und der Spule eine Übertragungseinrichtung geschaltet ist. Diese Übertragungseinrichtung weist einen Mitnehmerabschnitt zum Zusammenwirken mit dem Anker und eine Spulenkontaktfläche zum Zusammenwirken mit der Spule auf. Der Anker weist einen Abschnitt zum Zusammenwirken mit dem Mitnehmerabschnitt der Übertragungseinrichtung und eine Spulenkontaktfläche zum Zusammenwirken mit der Spule auf. Die Übertragungseinrichtung bildet eine Überbrückungseinrichtung im Sinne eines Hilfsankers, um den Abstand zwischen dem Anker und der Spule zu überbrücken, d.h. selbst bei größerem Abstand zwischen dem Anker und der Spule ist eine elektrische Betätigung des Ankers, z.B. bei Ausführungen als Arbeitsstromtüröffner durch ein Anziehen des Ankers aus der Freigabestellung in die auf der Spule anliegende Sperrstellung unter Wirkung der Übertragungseinrichtung, möglich. Die Übertragungseinrichtung ist in Art eines Getriebes zwischen dem Anker und der Spule geschaltet. Sie kann vorzugsweise als eine in dem Türöffnergehäuse schwenkbar gelagerte Hebeleinrichtung ausgebildet sein, z.B. als einarmiger Hebel oder zweiarmiger Hebel. Sie weist einen Mitnehmerabschnitt auf, um den Anker über einen ersten Teilbereich der Ankerschwenkbewegung mitzunehmen. Diese Mitnahme des Ankers erfolgt quasi angetrieben durch die Bewegung der Übertragungseinrichtung, und zwar vorzugsweise durch die Anziehungskraft der bestromten Spule. Die Mitnahme durch die Übertragungseinrichtung erfolgt bis zu dem Punkt, an dem die Spulenkontaktfläche der Übertragungseinrichtung in Anlage zur Spule kommt. Den weiteren Schwenkweg des Ankers, bis der Anker mit seiner Kontaktfläche zur Anlage mit der Spule kommt, führt der Anker sodann eigenständig aus, ohne dass er von der Übertragungseinrichtung hierbei mitgenommen werden muss. Sobald der Anker mit seiner Kontaktfläche in Anlage mit der Spule gelangt ist, wird er dort festgehalten unter Wirkung der bestromten Spule.

Konstruktiv und funktional besonders vorteilhaft sind Ausführungen, die vorsehen, dass die Übertragungseinrichtung als Hebeleinrichtung ausgebildet ist. Es kann hierbei vorgesehen sein, dass die Spulenkontaktfläche der Übertragungseinrichtung und der Mitnehmerabschnitt der Übertragungseinrichtung zur Mitnahme des Ankers auf einem gemeinsamen Hebelarm der Hebeleinrichtung der Übertragungseinrichtung oder auf verschiedenen Hebelarmen der Hebeleinrichtung der Übertragungseinrichtung angeordnet sind. Grundsätzlich vorteilhaft sind Ausführungen, die vorsehen, dass der Mitnehmerabschnitt (9m) der Übertragungseinrichtung (9) zur Mitnahme des Ankers (5) am freien Ende eines Hebelarms der Hebeleinrichtung der Übertragungseinrichtung (9) oder in einem Abschnitt zwischen dem freien Ende und einem mittleren Abschnitt des Hebelarms der Hebeleinrichtung der Übertragungseinrichtung (9) angeordnet ist.

Es sind Ausführungen möglich, die vorgesehen, dass der Anker als einarmiger Hebel ausgebildet ist oder Ausführungen, die vorsehen, dass der Anker als zweiarmiger Hebel ausgebildet ist. Es kann vorgesehen sein, dass der als zweiarmiger Hebel ausgebildete Anker (5) einen ersten Hebelarm und einen zweiten Hebelarm und ein dazwischen angeordnetes Drehlager des Ankers aufweist, wobei der Anker im Bereich des ersten Hebelarms einen mit der Spule zusammenwirkenden Abschnitt und im Bereich des zweiten Hebelarms einen unmittelbar oder mittelbar mit der Türöffnerfalle zusammenwirkenden Abschnitt aufweist. In Weiterbildung kann vorgesehen sein, dass der als zweiarmiger Hebel ausgebildete Anker an dem ersten Hebelarm den Abschnitt zum Zusammenwirken mit dem Mitnehmerabschnitt der Übertragungseinrichtung aufweist. Es kann vorgesehen sein, dass der Abschnitt zum Zusammenwirken mit dem Mitnehmerabschnitt der Übertragungseinrichtung am freien Ende des ersten Hebelarms oder in einem Abschnitt zwischen dem freien Ende und einem mittleren Abschnitt des Hebelarms des Ankers angeordnet ist.

Es sind aber auch Ausführungen vorteilhaft möglich, die vorsehen, dass der als einarmiger Hebel ausgebildete Anker am einen Ende seines Hebelarms das Drehlager aufweist, wobei der Anker im Bereich des Hebelarms einen mit der Spule zusammenwirkenden Abschnitt und zwischen diesem Abschnitt und dem Drehlager einen unmittelbar oder mittelbar mit der Türöffnerfalle zusammenwirkenden Abschnitt aufweist. In bevorzugter Weiterbildung kann vorgesehen sein, dass der Abschnitt zum Zusammenwirken mit dem Mitnehmerabschnitt der Übertragungseinrichtung am freien Ende des Hebelarms des einarmigen Ankers angeordnet ist und/oder dass der unmittelbar oder mittelbar mit der Türöffnerfalle zusammenwirkende Abschnitt des Ankers am freien Ende des Hebelarms oder in einem Abschnitt zwischen dem freien Ende und einem mittleren Abschnitt des Hebelarms des Ankers angeordnet ist.

Zwischen dem Anker und der Türöffnerfalle kann ein Getriebe, vorzugsweise ein Wechsel gestaltet sein. Es sind Ausführungen möglich, die vorsehen, dass der Türöffner einen Wechsel aufweist, der als drehbarer Hebel ausgebildet um eine Drehachse schwenkbar in dem Türöffnergehäuse gelagert ist, wobei der Wechsel zwischen dem Anker und der Türöffnerfalle geschaltet ist.

In bevorzugter Weiterbildung kann vorgesehen sein, dass der als drehbarer Hebel ausgebildete Wechsel mindestens einen Hebelarm aufweist, an dessen freiem Ende ein Abschnitt zum Zusammenwirken mit dem Anker ausgebildet ist und/oder ein Abschnitt zum Zusammenwirken mit der Türöffnerfalle ausgebildet ist.

Es kann vorgesehen sein, dass der Wechsel als ein einarmiger Hebel ausgebildet ist, wobei an dem freien Ende des Hebelarms an einer Seite der Abschnitt zum Zusammenwirken mit dem Anker und an der anderen Seite der Abschnitt zum Zusammenwirken mit der Türöffnerfalle ausgebildet ist.

Besonders kompakter Aufbau mit hoher Funktionssicherheit kann erhalten werden, wenn vorgesehen ist, dass die Drehachse des als schwenkbarer Hebel ausgebildeten Ankers und die Drehachse der als schwenkbarer Hebel ausgebildeten Übertragungseinrichtung im Wesentlichen parallel und mit gegenseitigem Abstand zueinander angeordnet sind, wobei der Abstand der Drehachsen im Wesentlichen gleich ist wie die Längserstreckung des mit der Spule zusammenwirkenden Hebelarms des Ankers oder größer ist, und zwar derart, dass der Abstand der Drehachsen in einem Bereich von größer als 100 % und kleiner als 150 % der Länge, der in der Längserstreckung des mit der Spule zusammenwirkenden Hebelarms des Ankers liegt.

In bevorzugter Weiterbildung kann hierbei vorgesehen sein, dass die Längserstreckung des mit der Spule zusammenwirkenden Hebelarms der Übertragungseinrichtung kürzer ist als die Längserstreckung des mit der Spule zusammenwirkenden Hebelarms des Ankers.

Ferner kann vorgesehen sein, dass die Längserstreckung des mit der Spule zusammenwirkenden Hebelarms der Übertragungseinrichtung in einem Bereich von größer als 50 % und kleiner als 100 % der Längserstreckung des mit der Spule zusammenwirkenden Hebelarms des Ankers liegt.

Ausführungen mit kompakter Ausführung sind auch möglich, wenn vorgesehen ist, dass die Drehachse der als Hebeleinrichtung ausgebildeten Übertragungseinrichtung und die Drehachse des als einarmiger oder zweiarmiger Hebel ausgebildeten Ankers und die Drehachse der schwenkbar gelagerten Türöffnerfalle in einer im Wesentlichen gemeinsamen Ebene, d.h. in derselben gemeinsamen Ebene fluchtend oder nur geringfügig parallel zueinander versetzt angeordnet sind.

Kompakte Ausführungen können auch vorsehen, dass die Drehachse des als einarmiger Hebel oder zweiarmiger Hebel ausgebildeten Ankers versetzt zu der Drehachse der als Hebeleinrichtung ausgebildeten Übertragungseinrichtung und/oder versetzt zu dem als Hebeleinrichtung ausgebildeten Wechsels angeordnet sind bzw. ist.

Es kann vorgesehen sein, dass die Drehachse der Übertragungseinrichtung und die Drehachse des Wechsels im Türöffnergehäuse im Bereich, vorzugsweise in der Nähe, eines ersten Endes des Türöffnergehäuses angeordnet sind und die Drehachse des Ankers im Türöffnergehäuse im Bereich, vorzugsweise in der Nähe, eines zweiten gegenüberliegenden Endes des Türöffnergehäuses angeordnet ist.

Es kann vorgesehen sein, dass der Türöffner eine Baueinheit bildet, die in ihrem Aufbau durch eine Längsebene in eine erste Sektion und in eine zweite Sektion unterteilt ist, wobei in der ersten Sektion die Türöffnerfalle angeordnet und in der zweiten Sektion die Spule, die Übertragungseinrichtung, der Anker und gegebenenfalls der Wechsel angeordnet sind, wobei vorgesehen ist, dass in der ersten Sektion der Baueinheit die Spule, die Übertragungseinrichtung und der Anker und gegebenenfalls der Wechsel in unterschiedlichen Etagen angeordnet sind.

Es kann vorgesehen sein, dass in der zweiten Sektion der Baueinheit die Spule, die Übertragungseinrichtung, der Anker und gegebenenfalls der Wechsel in unterschiedlichen Etagen angeordnet sind.

Es kann vorgesehen sein, dass der Türöffner eine Baueinheit bildet, entlang deren Längserstreckung die Drehachse der Türöffnerfalle angeordnet ist.

Es kann vorgesehen sein, dass das Türöffnergehäuse mit den darin gelagerten Komponenten des Türöffners, nämlich zumindest der Sperreinrichtung mit dem Anker und der Übertragungseinrichtung und der Türöffnerfalle, gegebenenfalls mit dem Wechsel eine im Wesentlichen quaderförmige Baueinheit bildet, welche eine bodenseitige Begrenzungsfläche und gegenüberliegend eine deckenseitige Begrenzungsfläche sowie zwei einander gegenüberliegende stirnseitige Begrenzungsflächen und zwei einander gegenüberliegende längsseitige Begrenzungsflächen aufweist.

Es kann vorgesehen sein, dass die Drehachse des Ankers und die Drehachse der Übertragungseinrichtung parallel zu der bodenseitigen Begrenzungsfläche und parallel zu der deckenseitigen Begrenzungsfläche angeordnet sind.

Es kann vorgesehen sein, dass die Drehachse des Ankers und die Drehachse der Übertragungseinrichtung benachbart zu der bodenseitigen Begrenzungsfläche oder benachbart zu der deckenseitigen Begrenzungsfläche angeordnet sind.

Es kann vorgesehen sein, dass die Drehachse des Ankers und die Drehachse der Übertragungseinrichtung entlang der Quererstreckung der Baueinheit angeordnet sind, wobei die Quererstreckung der Baueinheit definiert ist durch die Abstandserstreckung zwischen den gegenüberliegenden längsseitigen Begrenzungsflächen.

Es kann vorgesehen sein, dass die Drehachse der Türöffnerfalle benachbart zur deckenseitigen Begrenzungsfläche und die Drehachse des Ankers und die Drehachse der Übertragungseinrichtung benachbart zur bodenseitigen Begrenzungsfläche angeordnet sind; oder dass die Drehachse der Türöffnerfalle benachbart zur bodenseitigen Begrenzungsfläche und die Drehachse des Ankers und die Drehachse der Übertragungseinrichtung benachbart zur deckenseitigen Begrenzungsfläche angeordnet sind.

Besonders bevorzugte Ausführungen können vorsehen, dass die Drehachse des Wechsels parallel zu den gegenüberliegenden stirnseitigen Begrenzungsflächen angeordnet ist.

Es kann auch vorgesehen sein, dass die Drehachse des Wechsels benachbart zu einer der gegenüberliegenden stirnseitigen Begrenzungsflächen angeordnet ist.

Ferner kann bei bevorzugten Ausführungen vorgesehen sein, dass die Drehachse des Wechsels entlang der Hocherstreckung der Baueinheit angeordnet ist, wobei die Hocherstreckung der Baueinheit definiert ist durch die Abstandserstreckung zwischen der bodenseitigen Begrenzungsfläche und der deckenseitigen Begrenzungsfläche.

Es kann auch vorgesehen sein, dass die Drehachse der Türöffnerfalle parallel zu der bodenseitigen Begrenzungsfläche und parallel zu der deckenseitigen Begrenzungsfläche angeordnet ist.

Es kann auch vorgesehen sein, dass die Drehachse der Türöffnerfalle benachbart zur deckenseitigen Begrenzungsfläche oder benachbart zur bodenseitigen Begrenzungsfläche angeordnet ist.

Vorteilhafte Ausführungen sehen vor, dass die Drehachse der Türöffnerfalle entlang der Längserstreckung der Baueinheit angeordnet ist, wobei die Längserstreckung der Baueinheit definiert ist durch die Abstandserstreckung zwischen den gegenüberliegenden stirnseitigen Begrenzungsflächen.

Was die Ausgestaltung des Ankers betrifft, sehen besonders bevorzugte Ausführungen vor, dass der Anker als L-förmiger Hebel ausgebildet ist, der einen ersten L-Schenkel und einen zweiten L-Schenkel aufweist, wobei der Anker am freien Ende des ersten L-Schenkels einen mit dem Wechsel zusammenwirkenden Abschnitt aufweist und im Bereich des zweiten L-Schenkels einen mit der Spule und/oder mit der Übertragungseinrichtung zusammenwirkenden Abschnitt aufweist und in dem von dem ersten L-Schenkel und dem zweiten L-Schenkel gebildeten Scheitelbereich das Drehlager aufweist.

Was die Ausgestaltung des Wechsels betrifft, sehen besonders bevorzugte Ausführungen vor, dass der Wechsel als einarmiger Hebel oder als zweiarmiger Hebel ausgebildet ist, der ein freies Ende aufweist, das mit dem Anker zusammenwirkt.

Es kann hierbei vorgesehen sein, dass der Wechsel mit dem Anker über eine Rolle zusammenwirkt, die am Wechsel gelagert ist oder dass der Wechsel mit dem Anker über eine Rolle zusammenwirkt, die am Anker gelagert ist.

Bei bevorzugten Ausführungen kann vorgesehen sein, dass die Spule in einem Spulenjoch angeordnet ist, welches in dem Türöffnergehäuse schwimmend gelagert ist. Durch die schwimmende Lagerung können fertigungstechnische und/oder montagebedingte Abweichungen ausgeglichen werden betreffend Anker, Gehäuse, Spule und Spulenjoch. Diese schwimmende Lagerung kann mit den vorangehend beschriebenen Ausgestaltungen als erfindungsgemäße Lösungen mit den Merkmalen des Oberbegriffs und des Kennzeichens des Hauptanspruchs 1, jedoch auch als nicht erfindungsgemäße Lösung mit den Merkmalen des Oberbegriffs des Hauptanspruchs 1 ausgebildet sein.

Im Nachfolgenden werden Ausführungsbeispiele der Erfindung anhand von Figuren beschrieben. Dabei zeigen
- Fig. 1: eine perspektivische Ansicht eines Ausführungsbeispiels, wobei jedoch zur besseren Übersicht der Deckel des Gehäuses entfernt ist;
- Fig. 2: eine perspektivische Seitenansicht in Fig. 1 von vorne bei nicht bestromten Elektromagneten;
- Fig. 3: eine Ansicht entsprechend Fig. 2, jedoch bei bestromten Elektromagneten;
- Fig. 4: eine Draufsicht in Fig. 1 von oben schematisch die Anordnung der Drehachsen der Türöffnerfalle, des Wechsels und des Ankers zeigend;
- Fig. 5a: eine Draufsicht eines zweiten Ausführungsbeispiels, Blickrichtung von oben auf die Türöffnerfallenseite, wobei jedoch zur besseren Übersicht der Deckel, der Wechsel und die Türöffnerfalle entfernt sind;
- Fig. 5b: eine Draufsicht auf den Anker in Fig. 5a, jedoch in Einzeldarstellung;
- Fig. 5c: eine Seitenansicht in Fig. 5b, Blickrichtung von vorne;
- Fig. 5d: eine Draufsicht auf den Übertragungshebel in Fig. 5a, jedoch in Einzeldarstellung;
- Fig. 5e: eine Seitenansicht in Fig. 5d, Blickrichtung von links.
- Fig. 6: eine perspektivische Ansicht der Fig. 5a;
- Fig. 6a: eine Draufsicht in Fig. 6;
- Fig. 6b: eine Schnittdarstellung der Fig. 6a entlang Schnittlinie A-A;
- Fig. 6c: eine perspektivische Ansicht des Ausführungsbeispiels in Fig. 6, jedoch mit bestromtem Elektromagneten;
- Fig. 6d: eine Draufsicht in Fig. 6c;
- Fig. 6e: eine Schnittdarstellung der Fig. 6d entlang Schnittlinie A-A;
- Fig. 7: eine perspektivische Ansicht eines dritten Ausführungsbeispiels;
- Fig. 7a: eine perspektivische Ansicht des Spulenjochs und der Spule in Fig. 7 von unten;
- Fig. 7b: eine perspektivische Ansicht des Spulenjochs und der Spule in Fig. 7 von oben;
- Fig. 7c: eine Ansicht von unten der Türöffnerfalle in Fig. 7;
- Fig. 7d: eine Schnittdarstellung der Fig. 7c entlang der Schnittlinie D-D;
- Fig. 7e: eine Seitenansicht der Fig. 7;
- Fig. 7f: eine Schnittdarstellung der Fig. 7e entlang der Schnittlinie B-B;
- Fig. 7g: eine Schnittdarstellung der Fig. 7e entlang der Schnittlinie A-A;

Bei dem dargestellten Ausführungsbeispiel handelt es sich um einen elektrisch schaltbaren Türöffner. Er ist vorzugsweise für den Einbau in einem ortsfesten Rahmen einer Tür bestimmt. Bei der Tür handelt es sich vorzugsweise um eine Tür mit einem über Bänder an dem ortsfesten Türrahmen gelagerten drehbaren Türflügel. Über den Türöffner ist es möglich, den Türflügel in seiner Schließlage wahlweise zu arretieren oder freizugeben. Hierfür ist der Türöffner elektrisch schaltbar.

In den Figuren ist der Türöffner als eine im Wesentlichen quaderförmige Baueinheit 1 dargestellt. Die Baueinheit 1 hat in Fig. 1 eine untere bodenseitige Begrenzungsfläche und eine gegenüberliegende obere deckenseitige Begrenzungsfläche, die bei bevorzugten Ausführungen durch einen Deckel gebildet sein kann. An den in Fig. 1 linken und rechten Stirnseiten weist die Baueinheit gegenüberliegende stirnseitige Begrenzungsflächen auf. An den Längsseiten sind einander gegenüberliegende längsseitige Begrenzungsflächen in Fig. 1 als frontseitige und rückseitige Begrenzungsflächen ausgebildet.

Bei dem dargestellten Ausführungsbeispiel weist die Baueinheit 1 ein Lager- und Aufnahmegestell 2 auf. In dem Lager- und Aufnahmegestell sind die Komponenten des Türöffners gelagert. Das Lager- und Aufnahmegestell 2 kann mehrteilig ausgebildet sein und abschnittsweise durch Komponenten des Türöffners gebildet sein. Es wird im Nachfolgenden als Türöffnergehäuse 2 bezeichnet. Bei den Komponenten des Türöffners handelt es sich um eine elektrisch schaltbare Sperreinrichtung mit einem Elektromagneten. Der Elektromagnet ist als eine elektrische Spule 4 und ein drehbar gelagerter Anker 5 gebildet. Abtriebsseitig weist der Türöffner eine schwenkbar gelagerte Türöffnerfalle 6 auf. Eine weitere Komponente ist ein Wechsel 7, der als schwenkbar gelagerter Hebel ausgebildet ist und als Getriebe wirkend zwischen dem drehbar gelagerten Anker 5 und der drehbar gelagerten Türöffnerfalle 6 geschaltet ist.

Eine weitere Komponente ist ein schwenkbar gelagerter Übertragungshebel 9, der zwischen dem Anker 5 und der elektrischen Spule 4 geschaltet ist. Er dient zur Überbrückung des Abstands zwischen dem Anker 5 und der elektrischen Spule 4 und fungiert als Mitnehmerhebel, um den Anker 5 bei seiner Schwenkbewegung aus der Freigabestellung in die Sperrstellung über den ersten Abschnitt des Schwenkweges des Ankers mitzunehmen. Die Bewegung des Übertragungshebels 9 erfolgt unter der auf den Übertragungshebel 9 anziehenden Wirkung der elektrischen Spule 4. Wenn der Übertragungshebel 9 auf der elektrischen Spule 4 mit seiner Kontaktfläche zur Anlage kommt, verbleibt er dort in dieser Stellung angezogen, solange die elektrische Spule 4 bestromt ist. Der von dem Übertragungshebel 9 mitgenommene Anker 5 führt seinen weiteren Schwenkweg sodann alleine unter der Einwirkung der auf den Anker wirkenden anziehenden Wirkung der elektrischen Spule 4 aus und kommt schließlich mit seiner Kontaktfläche 5k auf der Spule 4 zur Anlage. Der Anker 5 verbleibt in dieser Stellung, solange die elektrische Spule 4 bestromt ist.

Wie Fig. 5a in Verbindung mit Fig. 5d und Fig. 5e zeigen, ist der Übertragungshebel 9 als einarmiger Hebel ausgebildet. Seine Schwenkachse 9a ist in der Darstellung in Fig. 5a am rechten Ende des Hebels 9 angeordnet. An dem Hebelarm ist am freien Ende ein als überstehende Lasche ausgebildeter Mitnehmerabschnitt 9m ausgebildet, der zur Mitnahme des Ankers 5 dient. Die Mitnahme des Ankers 5 erfolgt, wenn der Übertragungshebel 9 aus seiner von der elektrischen Spule 4 abgehobenen Stellung mit dem Einschalten der Bestromung der elektrischen Spule 4 in seine Sperrstellung zur Anlage auf der elektrischen Spule 4 schwenkt. Der Hebelarm des Übertragungshebels 9 weist in einem Bereich zwischen seinem freien Ende mit der Mitnehmerlasche 9m und der Drehachse 9a eine Kontaktfläche 9k auf, mit der der Hebelarm des Übertragungshebels 9 in seiner Sperrstellung auf der elektrischen Spule 4 in Anlage kommt und dort angezogen verbleibt, solange die elektrische Spule bestromt ist.

Wie Fig. 5a in Verbindung mit Fig. 1 sowie den Einzeldarstellungen in Fig. 5b und 5e zeigen, ist der Anker 5 als zweiarmiger Hebel ausgebildet, mit einem im Wesentlichen L-förmigen Körper. Der lange L-Schenkel 5s bildet den Anschlagarm, der an seinem freien Ende eine Kontaktfläche 5k trägt, mit der der Anschlagarm in der Sperrstellung in Anschlag auf der elektrischen Spule 4 in Anlage kommt und dort solange unter der Anziehung der elektrischen Spule 4 verbleibt, solange die Spule bestromt ist. Der lange Hebelarm 5s weist im Bereich zwischen dem freien Ende mit der Kontaktfläche 5k und der Drehachse 5a einen seitlich überstehenden Mitnahmeabschnitt 5m auf. Mit diesem Abschnitt steht der Mitnehmer 9m des Übertragungshebels 9 in Anschlag, wenn der Übertragungshebel 9 den Anker 5 über den ersten Schwenkwegabschnitt in Richtung Sperrstellung des Ankers 5 mitnimmt, bis sodann der Schwenkarm 5s des Ankers 5 unter der anziehenden Wirkung der elektrischen Spule 4 seinen zweiten Schwenkwegabschnitt durchführt, um schließlich mit seiner Kontaktfläche 5k in Anlage auf der elektrischen Spule 4 zu gelangen. Der kurze Hebelarm des Ankers 5 weist an seinem freien Ende ein Anschlagende für das Zusammenwirken mit dem Wechsel 7 auf, wie nachfolgend noch näher erläutert wird.

Das dargestellte Ausführungsbeispiel weist eine kompakte Anordnung der Komponenten des Türöffners auf. Die kompakte Anordnung wird durch die Anordnung der Drehachsen der drehbar gelagerten Komponenten bestimmt. Drehbar gelagerte Komponenten sind bei dem dargestellten Ausführungsbeispiel die Türöffnerfalle 6 mit der Drehachse 6a, der Anker 5 mit der Drehachse 5a, der Übertragungshebel 9 mit der Drehachse 9a und der Wechsel 7 mit der Drehachse 7a. Die drehbaren Komponenten wirken mit im Türöffnergehäuse abgestützten Federn zusammen. Die Türöffnerfalle 6 wirkt mit einer Schraubdruckfeder 6f zusammen, die die Türöffnerfalle 6 aus ihrer Freigabestellung in ihre Sperrstellung beaufschlagt. Der Wechsel 7 wirkt mit einer Schraubendruckfeder 7f, der Übertragungshebel 9 mit einer nicht dargestellten Schenkeldruckfeder und der Anker 5 mit einer nicht näher dargestellten Schenkeldruckfeder zusammen. Die Federn sind so ausgebildet, dass sie die zugeordneten Komponenten in eine Bewegung in ihre Freigabestellung beaufschlagen.

Die Schwenkachse 6a der Türöffnerfalle 6 ist in der Längserstreckungsrichtung L der Baueinheit 1 angeordnet. Die Längserstreckungsrichtung L wird durch die Erstreckung des Abstands der in Fig. 1 linken und rechten stirnseitigen Begrenzungflächen bestimmt. Die Anordnung der Drehachse 6a ist nahe der in Fig. 1 bodenseitigen Begrenzungsfläche und ebenfalls nahe der in Fig. 1 rückseitigen Begrenzungsfläche, wie Fig. 1 zeigt.

Die Drehachse 5a des Ankers 5 ist in Quererstreckungsrichtung Q der Baueinheit angeordnet. Die Quererstreckungsrichtung Q ist durch die Erstreckung des gegenseitigen Abstands der in Fig. 1 front- und rückseitigen Begrenzungsflächen bestimmt. Wie in Fig. 1 erkennbar, ist die Drehachse 5a des Ankers 5 nahe der in Fig. 1 rechten stirnseitigen Begrenzungsfläche der Baueinheit und ist dabei nahe der bodenseitigen Begrenzungsfläche angeordnet. Die Drehachse 5a des Ankers 5 steht also senkrecht zu der Drehachse 6a der Türöffnerfalle 6. Dabei sind die Drehachse 6a der Türöffnerfalle 6 und die Drehachse 5a des Ankers 5 im Wesentlichen in einer Ebene, wie in den Fig. 1 und Fig. 2 erkennbar, ist.

Die Drehachse 9a des Übertragungshebels 9 ist parallel zur Drehachse 5a des Ankers 5 angeordnet, und zwar nahe der linksseitigen Begrenzungsfläche in Fig. 1, d.h. gegenüberliegend der rechten stirnseitigen Begrenzungsfläche, der die Drehachse 5a des Ankers 5 benachbart ist. Die Drehachse 9a steht damit ebenfalls senkrecht zu der Drehachse 6a der Türöffnerfalle 6. Die Drehachse 9a liegt allerdings in einer Ebene, die oberhalb der bodenseitigen Ebene angeordnet ist, in der die Drehachse 6a der Türöffnerfalle und die Drehachse 5a des Ankers 5 angeordnet sind oder zumindest mit geringem parallelen gegenseitigen Versatz zueinander angeordnet sind.

Wie am besten in Fig. 1 erkennbar, ist der Wechsel 7 zwischen dem Anker 5 und der Türöffnerfalle 6 angeordnet. Die Schwenkachse 7a des Wechsels 7 liegt nahe der in Fig. 1 linken stirnseitigen Begrenzungsfläche, die der in Fig. 1 rechten stirnseitigen Begrenzungsfläche, dem die Drehachse 5a des Ankers 5 benachbart liegt, gegenüber liegt. Die Drehachse 7a des Wechsels 7 erstreckt sich in Hochrichtung H der Türöffnerbaueinheit. Die Hocherstreckung H ist durch die Richtung der Erstreckung des Abstands zwischen der in Fig. 1 bodenseitigen Begrenzungsfläche und der deckenseitigen Begrenzungsfläche definiert wird. Die Drehachse 7a des Wechsels 7 steht damit senkrecht zur Drehachse 9a des Übertragungshebels 9 und senkrecht zur Drehachse 5a des Ankers 5 und außerdem senkrecht zur Drehachse 6a der Türöffnerfalle 6. Die Drehachsen 5a und 9a liegen zueinander parallel. Die Drehachsen 7a und 6a stehen orthogonal aufeinander und auch orthogonal auf den zueinander parallel liegenden Drehachsen 5a und 9a. Die Drehachsen 7a, 5a und 6a stehen somit orthogonal zueinander. Die Drehachse 7a des Wechsels 7 kreuzt die Drehachse 9a des Übertragungshebels 9. Die übrigen Achsen sind versetzt zueinander, d.h. sie kreuzen sich nicht.

Die Drehachse 7a des Wechsels 7 ist gegenüber der Drehachse 5a des Ankers 5 versetzt angeordnet, nämlich die Wechsel-Drehachse7a im Bereich der in Fig. 1 linken Stirnseite und die Anker-Drehachse 5a im Bereich der rechten Stirnseite der Baueinheit. Die Drehachse 7a des Wechsels 7 erstreckt sich in Hochrichtung H der Baueinheit. Die durch den Wechsel 7 definierte Drehebene liegt nahe und parallel der deckenseitigen Begrenzungsfläche. Die Drehachse 5a des Ankers 5 liegt in Querrichtung Q. Die durch den Anker 5 definierte Drehebene liegt nahe und parallel der in Fig. 1 frontseitigen Begrenzungsfläche der Baueinheit. Die Drehachsen 7a und 5a sind somit räumlich versetzt zueinander angeordnet und schneiden einander nicht.

Die Drehachse 6a der Türöffnerfalle 6 und die Drehachse 5a des Ankers 5 liegen dagegen in einer im wesentlichen gemeinsamen Ebene, und zwar parallel und nahe der bodenseitigen Begrenzungsfläche der Baueinheit. Da diese Drehachsen 6a und 5a senkrecht zueinander gerichtet sind, schneiden sie sich in der im Wesentlichen gemeinsamen Ebene. Der Begriff "im wesentlichen gemeinsame Ebene" bedeutet, dass keine fluchtende gemeinsame Ebene vorhanden sein muss, sondern auch ein geringer paralleler Versatz der Drehachsen möglich ist. Bei dem in den Figuren dargestellten Ausführungsbeispiel ist ein solcher geringfügiger paralleler Versatz zwischen den Drehachsen 6a und 5a vorhanden und somit auch kein exakter Schnittpunkt zwischen den Drehachsen 6a und 5a vorhanden. Die Achsen 6a und 5a kreuzen einander geringfügig parallel versetzt, wie dies in den Figuren erkennbar ist.

Die Drehachse 7a des Wechsels 7 und die Drehachse 9a des Übertragungshebels 9 liegen in einer gemeinsamen Ebene, die sich parallel zu der in Fig. 1 linken stirnseitigen Begrenzungsfläche erstreckt. Sie kreuzen einander in dieser gemeinsamen Ebene oder sind lediglich geringfügig zueinander parallel versetzt. Der Anker 5 und der Übertragungshebel 9 sind beide nahe an der in Fig. 1 frontseitigen Stirnfläche angeordnet. Der Anker 5 und der Übertragungshebel 9 sind derart im wesentlichen fluchtend übereinander angeordnet, dass die Schwenkebene des Ankers 5 mit der Schwenkebene des Übertragungshebels 9 in einer Ebene fluchtet oder in nur geringfügig versetzten parallelen Ebenen angeordnet sind.

Wie aus Fig. 1 erkennbar, erstreckt sich die Türöffnerfalle 6 in ihrer Längsrichtung über einen Großteil der gesamten Längserstreckung der Baueinheit 1. Entsprechendes gilt für die Längserstreckung des Wechsels und für die Längserstreckung des mit der Spule 4 zusammenwirkenden langen Hebelarms des Ankers 5.

Im Folgenden wird Bezug genommen auf die Fig. 2 und 3 in Verbindung mit Fig. 1. Der Hebelarm des Übertragungshebels 9 erstreckt sich gleich wie die Türöffnerfalle 6 in Längsrichtung der Baueinheit 1, jedoch ist seine Längserstreckung kürzer als die Längserstreckung des Anschlagarms des Ankers 5. Der Anschlagarm des Ankers 5 erstreckt sich in Richtung der in den Figuren linken stirnseitigen Begrenzungsebene bis in eine dieser Begrenzungsebenen nahen parallelen Ebene, in der die Drehachse 9a des Übertragungshebels 9 und die Drehachse 7a des Wechsels 7 angeordnet sind. Der Hebelarm des Übertragungshebels 9 erstreckt sich von seiner Drehachse 9a aus dieser Ebene im Wesentlichen parallel zum Anschlagarm des Ankers 5. Der Hebelarm des Übertragungshebels 9 ist bei dem dargestellten Ausführungsbeispiel um ca. ein Drittel kürzer als der Anschlagarm des Ankers 5 und endet somit mit seinem freien Ende mit Abstand vom Drehlager 5a des Ankers 5.

Die Anordnung der Komponenten ist in der den Türöffner bildenden Baueinheit in zwei Hälften ausgebildet. In der in Fig. 1 rückseitigen Hälfte ist die Türöffnerfalle 6 angeordnet. In der frontseitigen Hälfte sind der Wechsel 7, der Anker 5, der Übertragungshebel 9 und die Spule 4 angeordnet. Die Anordnung in dieser frontseitigen Hälfte ist in drei Etagen aufgeteilt. In der Etage, die nahe der deckenseitigen Begrenzungsfläche liegt, sind die Türöffnerfalle 6 und der Wechsel 7 und der mit dem Wechsel 7 zusammenwirkende kurze Anschlagarm des Ankers 5 angeordnet. In der unteren Etage, die nahe der bodenseitigen Begrenzungsfläche liegt, sind die Drehachse 5a des Ankers 5 und die Spule 4. In der mittleren Etage ist der mit der Spule zusammenwirkende Anschlagarm des Ankers angeordnet.

In einer Ebene zwischen dem langen Anschlagarm des Ankers 5 und der elektrischen Spule 4 ist die Drehachse 9a des Übertragungshebels 9 angeordnet. In der Darstellung der Fig. 2 und 3 ist die Drehachse 5a des Ankers 5 im Bereich des rechten Endes des Gehäuses. Der Anschlagarm des Ankers 5 schwenkt im Gegenuhrzeigersinn, wenn er aus seiner Freigabestellung in die Sperrstellung zur Spule 4 hin schwenkt. Die Drehachse 9a des Mitnehmerhebels 9 ist in der Darstellung in den Fig. 2 und 3 im linksseitigen Endabschnitt der Baueinheit. Der Hebelarm des Übertragungshebels 9 schwenkt im Uhrzeigersinn, wenn er aus seiner Freigabestellung in die Sperrstellung zur elektrischen Spule 4 hin schwenkt.

Wie aus den Figuren erkennbar ist, ist unmittelbar im Bereich der in Fig. 1 linken stirnseitigen Begrenzungsfläche eine Anschlussklemmleiste 8 angeordnet. Sie ist als im Wesentlichen quaderförmiger Anschlußblock ausgebildet und zwischen der stirnseitigen Begrenzungsfläche 1c und der Drehachse 7a des Wechsels 7 angeordnet.

Der Türöffner funktioniert wie folgt:
Zunächst wird die Sperrstellung des Türöffners beschrieben. Es wird primär Bezug genommen auf Fig. 3. Wenn die Spule 4 bestromt ist, wird die Türöffnerfalle 6 in Sperrstellung gehalten. Dies ergibt sich dadurch, dass bei bestromter Spule 4 der Hebelarm des Übertragungshebels 9 mit seiner Kontaktfläche 9k auf der elektrischen Spule 4 von dieser angezogen aufliegt.

Gleichzeitig liegt auch der lange Hebelarm des Ankers 5 mit seiner Kontaktfläche 5k auf der Spule 4 von dieser angezogen auf. Der Anker 5 steht dabei in der Schwenkstellung, die in Fig. 3 gezeigt ist. In dieser Stellung wird der durch die Druckfeder 7f in Fig. 1 in Gegenuhrzeigersinn beaufschlagte Wechsel 7 in Sperreingriff mit der Türöffnerfalle 6 gedrängt. Das freie Ende des kurzen Hebelarms des Ankers 5 steht dabei mit der am freien Ende des Wechsels 7 gelagerten Rolle 7r im Anschlag. Die Rolle 7r ist an dem freien Ende des Wechsels 7 an der zum Anker 5 gewandten Seite gelagert.

Auf der von der Rolle 7r abgewandten Rückseite des Wechsels 7 ist das freie Ende des Wechsels 7 als eine Anschlagkante ausgebildet, mit der der Wechsel in der Sperrstellung in den Schwenkbereich der Türöffnerfalle 6 hineinragt und die Türöffnerfalle 6 gegen ein Schwenken in Freigaberichtung blockiert. Die Türöffnerfalle 6 ist damit in ihrer Sperrstellung. Das heißt sie ist festgestellt. In der Schließstellung der Tür wirkt sie mit einem in den Figuren nicht dargestellten flügelseitigen Gegenelement zusammen, um dadurch den Türflügel in der Schließstellung festzustellen.

Bei diesem nicht dargestellten flügelseitigen Gegenelement handelt es sich in der Praxis bei herkömmlichen Drehtüren um eine federnde Schlossfalle. Sie ist in der Hauptschließkante des Türflügels so gelagert, dass sie in der Schließstellung der Tür die festgestellte Türöffnerfalle 6 hintergreift. Die federnde Schlossfalle weist herkömmlich eine Schräge auf, über die die Schlossfalle beim Schließen der Tür überdrückt wird. Das heißt die Schlossfalle wird durch Anschlag der Schräge an der Türöffnerfalle 6 in den Flügel hineingedrückt, wenn die Tür in die Schließstellung bewegt wird. In der Schließstellung wird die Schlossfalle aufgrund ihrer federnden Lagerung automatisch ausgefahren. Sie hintergreift in dieser Stellung die festgestellte Türöffnerfalle 6. Die Schlossfalle weist eine zur Tür parallele, nicht schräge Blockierfläche auf, über die die Schlossfalle aus der Schließstellung heraus nicht überdrückbar ist. Diese Blockierfläche kommt in der Schließstellung der Tür in Anschlagstellung mit der arretierten Türöffnerfalle 6.

Im Folgenden wird nun die Freigabestellung des Türöffners beschrieben. Es wird hierbei primär auf Fig. 2 Bezug genommen. Wenn die Bestromung der Spule 4 aufgehoben wird, wird die Türöffnerfalle 6 freigegeben. Der Hebelarm des Übertragungshebels 9 und der lange Hebelarm des Ankers 5 wird bei nicht bestromter Spule 4 nicht mehr von der Spule angezogen. Die Türöffnerfalle 6 kann somit bei Beaufschlagung der Tür in Öffnungsrichtung um ihre Drehachse 6a schwenken, sodass die Schlossfalle passieren und damit der Türflügel geöffnet werden kann. Die Türöffnerfalle schwenkt dabei den Wechsel 7 in Fig. 1 in Uhrzeigersinn. Der mit dem Wechsel 7 über die Rolle 7r in Anschlag stehende Anker 5 kann unter Wirkung der Anker-Rückstellfeder 5f um seine Achse 5a in Uhrzeigersinn in die in Fig. 2 dargestellte Stellung gedreht werden. Der lange Hebelarm des Ankers 5 ist in dieser Stellung von der nicht bestromten Spule 4 abgehoben, wie dies Fig. 2 zeigt. In entsprechender Weise hebt der Hebelarm des Übertragungshebels 9 von der elektrischen Spule ab, sobald sie nicht mehr bestromt ist. Das Abheben erfolgt dabei unter Wirkung der Rückstellfeder, die den Hebelarm des Übertragungshebels 9 um die Achse 9a in der Darstellung den Figuren entgegen Uhrzeigersinn dreht. Solange die Spule 4 unbestromt ist, ist die Türöffnerfalle 6 in ihre Freigabestellung, das heißt sie ist unarretiert. In dieser unarretierten Schaltstellung wird sie zwar über ihre Rückstellfeder 6f in ihre Ausgangsstellung, wie sie in Fig. 1 dargestellt ist, zurückgeschwenkt. Sie verbleibt jedoch unarretiert, solange die Spule 4 nicht bestromt ist.

Bei dem in den Figuren dargestellten Ausführungsbeispiel ist die Türöffnerfalle 6, wie in Fig. 1 erkennbar, aus einem Grundkörper 6g und einem Aufschraubstück 6e zusammengesetzt. In dem Grundkörper 6g ist das Drehlager mit der Drehachse 6a ausgebildet. Das Aufschraubstück 6e ist in seiner Position auf dem Grundkörper 6g versetzbar, über nicht dargestellte Schrauben lösbar verschraubt. Das Aufschraubstück 6e, das mit der Schlossfalle der Tür zusammenwirkt, ist damit auf die örtlichen Verhältnisse der Tür einstellbar.

Bei einer gegenüber dem Ausführungsbeispiel der Figuren abgewandelten Ausführung kann auch vorgesehen sein, dass an dem freien Ende des Wechsels 7 keine Rolle 7r vorgesehen ist. In diesem Falle kann an dem mit dem Wechsel 7 zusammenwirkenden freien Ende des Ankers 5 eine Rolle angeordnet sein. Auch mit dieser Anordnung der Rolle wird beim Öffnen des Türflügels aus der Schließstellung die Auslenkung des Ankers 5 unter Rollbewegung der Rolle ermöglicht. Bei abgewandelten Ausführungen ist es jedoch auch möglich, anstelle einer Rolle nur eine Wechselspitze gegen den Anker 5 anlaufen zu lassen und durch die schiefe Ebene das Auslenken des Ankers 5 beim Öffnen der Tür zu erreichen.

Um die maximale Haltekraft des Ankers 5 auf der Spule 4 trotz Toleranzen garantieren zu können, kann bei dem in den Figuren dargestellten Ausführungsbeispiel die Bohrung des Ankerlagers oval ausgeführt sein. In Verbindung mit einem runden Lagerbolzen des Ankers 5 ergibt sich damit eine Ausgleichsmöglichkeit der Ankerposition in der Darstellung in den Fig. 2 und Fig. 3 in vertikaler Richtung.

Der in den Figuren dargestellte Türöffner kann wie vorangehend beschrieben in einem ortsfesten Türrahmen einer Tür montiert werden und, wie dargelegt, mit einer flügelseitigen Türöffnerfalle 6 zusammenwirken. Es sind jedoch auch Anwendungsfälle möglich, bei denen der Türöffner im Türflügel montiert wird und mit einem am ortsfesten Türrahmen gelagerten Gegenelement zusammenwirkt. Bei dem Gegenelement kann es sich um eine mit einer Schlossfalle vergleichbare federnde Schlossfalle handeln. Anstelle einer federnden Schlossfalle kann das Gegenelement jedoch grundsätzlich bei allen Montagearten auch als ein über Fremdenergie betätigtes Element ausgebildet betätigbar sein, zum Beispiel als ein über einen Elektromagneten oder einen Elektromotor betätigtes Riegelelement.

In den Figuren 5a bis 6e ist ein zweites Ausführungsbeispiel eines erfindungsgemäßen elektrisch schaltbaren Türöffners gezeigt, wobei zur besseren Übersicht der Deckel, der Wechsel 7 und die Türöffnerfalle 6 entfernt sind. Im Unterschied zu dem oben beschriebenen Ausführungsbeispiel der Figuren 1 bis 4 ist an dem freien Ende des in diesen Figuren nicht dargestellten Wechsels 7 keine Rolle 7r vorgesehen. In diesem zweiten Ausführungsbeispiel sind an dem mit dem Wechsel 7 zusammenwirkenden freien Ende des Ankers 5, am kurzen Hebelarm 5w zwei Rollen 5r angeordnet. Auch mit dieser Anordnung der Rollen wird beim Öffnen des Türflügels aus der Schließstellung die Auslenkung des Ankers 5 unter Rollbewegung der Rollen ermöglicht. Der in den Figuren 5a bis 6e nicht dargestellte Wechsel 7 kann ausgestaltet sein wie der Wechsel 7 in Fig. 1, jedoch ohne Rolle 7r. Die Figuren 6, 6a und 6b zeigen das zweite Ausführungsbeispiel bei nicht bestromter Spule 4. Die Figuren 6c, 6d und 6e zeigen das zweite Ausführungsbeispiel bei bestromter Spule 4, wobei durch die Bestromung der Anker 5 und die Übertragungseinrichtung 9 verschwenkt sind und auf der Spule 4, bzw. dem Spulenjoch 11 aufliegen.

Bei dem zweiten Ausführungsbeispiel in den Fig. 5a bis 6e ist als weiterer Unterschied zu dem Ausführungsbeispiel der Fig. 1 bis 4 vorgesehen, dass, wie in den Figuren 6b und 6e gezeigt, das Spulenjoch 11 die Spule 4 an den Stirnseiten umgreift und die Spule 4 durchgreift. Es ist eine Aufnahmeöffnung im Spulenjoch 11 außerhalb der Spule 4 ausgebildet, in der ein Mikroschalter 10 angeordnet ist. Im Unterschied dazu ist im oben beschrieben erstem Ausführungsbeispiel der Mikroschalter 10 im Gehäuse des Türöffners angeordnet (siehe Figuren 2 und 3). Der Mikroschalter 10 ist als Ankerkontakt ausgebildet. Der Anker 5 wirkt bei bestromter Spule 4 mit der Kontaktfläche 5k mit dem Mikroschalter 10 zusammen, wodurch die Ankerbewegung detektiert werden kann.

In den Figuren 7 bis 7g ist ein drittes Ausführungsbeispiel eines erfindungsgemäßen elektrisch schaltbaren Türöffners gezeigt. Im Unterschied zu dem oben beschriebenen Ausführungsbeispielen der Figuren 1 bis 6 ist das Spulenjoch 11 als separates Bauteil ausgebildet (siehe Figuren 7a und 7b) und in einer Öffnung des Türöffnergehäuses angeordnet. Die Öffnung des Türöffnergehäuses ist größer als das Spulenjoch 11, um auf allen Seiten ein Spiel zwischen Spulenjoch 11 und Öffnung zu erlauben. Wie in den Figuren 6 bis 6e umgreift im dritten Ausführungsbeispiel der Figuren 7 bis 7e das Spulenjoch 11 die Spule 4 an den Stirnseiten und durchgreift die Spule 4 und weist eine Aufnahmeöffnung für den Mikroschalter 10 auf (siehe Figuren 7a und 7b). Das Spulenjoch 11 in den Figuren 7 bis 7g wird durch eine Halteschraube 15 in der Öffnung des Türöffnergehäuses 2 bewegbar gehalten. Die Halteschraube 15 ist, wie in den Figuren 7 bis 7g gezeigt, als Gewindeschraube ausgebildet, die in eine Gewindebohrung 15b in das Spulenjoch 11 eingeschraubt ist und dabei ein Loch 15l im Türöffnergehäuse 2 durchgreift. Die Gewindebohrung 15b der Halteschraube 15 ist im Spulenjoch 11 in einer Position zwischen der Spule 4 und dem Mikroschalter 10 angeordnet. Das Loch 15l, welches von der Halteschraube 15 im Türöffnergehäuse 2 durchgriffen wird, ist größer ausgebildet als der Außendurchmesser der Halteschraube 15. Dadurch ist das Spulenjoch 11 im Türöffnergehäuse 2 bewegbar gelagert. Dadurch ist ein Herausfallen des Spulenjochs 11 aus dem Türöffnergehäuse 2 durch die Halteschraube 15 verhindert.

Am Boden des Spulenjochs 11 sind zwei als Ohren ausgebildete Zapfen 12 angeordnet, die in Aussparungen des Türöffnergehäuses 2 eingreifen. Diese Aussparungen bilden Lager 13 für die Zapfen 12. Wie in den Figuren 7, 7a, 7b und 7e gezeigt, sind die Zapfen 12 halbzylinderförmig als seitliche Ohren ausgebildet. Der ebene flächige Abschnitt der Zapfen 12 fluchtet mit dem Boden des Spulenjochs 11 und der konvexe Abschnitt liegt auf dem Lager 13 des Türöffnergehäuses auf, wodurch eine Drehachse 11 b ausgebildet wird.

Das Spulenjoch 11 ist bewegbar in dem Gehäuse 2 gelagert, und zwar einerseits durch die Halteschraube 15 in dem im Gehäuse ausgebildeten Loch 15l und andererseits durch die Schwenklagerung des Spulenjochs 11 um die Drehachse 11 d. Durch das Spiel des Spulchenjochs 11 im Gehäuse 2 ist in Verbindung mit dieser Lagereinrichtung eine schwimmende Lagerung des Spulenjochs 11 im Gehäuse 2 ausgebildet. Das Spulenjoch 11 mit der Spule 4 legt sich bei bestromter Spule 4 vollständig an dem Anker 5 an. Dadurch können fertigungstechnische und montagebedingte Abweichungen der Stellung betreffend Anker, Gehäuse, Spule und Spulenjoch ausgeglichen werden.

Wie in den Figuren 6 und 7 gezeigt, ist im zweiten und dritten Ausführungsbeispiel des Türöffners im Spulenjoch 11 ein federbelasteter Abdruckbolzen 14 angeordnet. Eine Feder 14f stützt sich auf einer Halteplatte 14p ab, die mit zwei Schrauben 14s an der Unterseite des Spulenjochs 11 befestigt ist. Die Feder 14f beaufschlagt den Abdruckbolzen 14 in Richtung des Ankers 5 (siehe Figur 7d). Der Abdruckbolzen 14 beaufschlagt den Anker 5 von dem Spulenjoch 11 weg, um die Remanenz der Spule 4 auszugleichen, wodurch eine Freigabe und eine Bewegung des Ankers 5 bei Wegnahme der Bestromung der Spule 4 ermöglicht wird.

Die schwimmende Lagerung wie in den Figuren 7 gezeigt kann auch bei abgewandelten Ausführungsbeispielen, z.B. basierend auf den vorangehenden Ausführungsbeispielen ausgebildet sein. Es ist auch möglich, die schwimmende Lagerung bei Ausführungen vorzusehen, die keine Übertragungseinrichtung 9 zwischen Anker und Spule aufweisen.

### Bezugszeichenliste

- 1: Baueinheit Türöffner
- 2: Lager- und/oder Aufnahmegestell
- 4: Spule
- 5: Anker
- 5a: Drehachse von 5
- 5f: Schenkelfeder
- 5s: langer Hebelarm von 5 zusammenwirkend mit Spule 4
- 5w: kurzer Hebelarm von 5 zusammenwirkend mit Spule 4
- 5k: Kontaktfläche von 5s zusammenwirkend mit Spule 4
- 5m: Abschnitt von 5s zusammenwirkend mit Mitnehmerabschnitt 9m
- 5r: zweite Rolle
- 6: Türöffnerfalle
- 6a: Drehachse von 6
- 6f: Feder
- 6g: Grundkörper
- 6e: Aufschraubstück
- 7: Wechsel
- 7a: Drehachse von 7
- 7f: Feder
- 7r: Rolle
- 8: Anschlussklemmleiste
- 9: Übertragungseinrichtung
- 9a: Drehachse von 9
- 9k: Kontaktfläche von 9 zusammenwirkend mit Spule 4
- 9m: Mitnehmerabschnitt von 9
- 10: Mikroschalter
- 11: Spulenjoch
- 11b: Achse
- 12: Zapfen
- 13: Lager
- 14: Abdruckbolzen
- 14s: Schraube
- 14p: Platte
- 14f: Feder
- 15: Halteschraube
- 15b: Gewindebohrung
- 15l: Loch
- L: Längserstreckungsrichtung von 1
- H: Hocherstreckungsrichtung von 1
- Q: Quererstreckungsrichtung von 1

## Patentansprüche

1. Türöffner für eine Tür mit einem in einem Türrahmen bewegbar gelagerten Türflügel,
umfassend:
- ein Lager- und/oder Aufnahmegestell (2) - im Folgenden als Türöffnergehäuse (2) bezeichnet -
- eine elektrisch schaltbare Sperreinrichtung mit einem Elektromagneten mit Spule (4) und Anker (5), der um eine Drehachse (5a) drehbar in dem Türöffnergehäuse angeordnet ist;
- eine Türöffnerfalle (6), die in dem Türöffnergehäuse bewegbar gelagert ist und unmittelbar oder mittelbar mit dem Anker (5) der Sperreinrichtung zusammenwirkt;
- wobei die Sperreinrichtung derart schaltbar ist, dass sie in einer ersten Schaltstellung die Türöffnerfalle (6) in eine Sperrstellung und in einer zweiten Schaltstellung die Türöffnerfalle (6) in eine Freigabestellung schaltet;
**dadurch gekennzeichnet,**
**dass** zwischen dem Anker (5) und der Spule (4) eine Übertragungseinrichtung (9) geschaltet ist,
- wobei die Übertragungseinrichtung (9) einen Mitnehmerabschnitt (9m) zum Zusammenwirken mit dem Anker (5) und eine Spulenkontaktfläche (9k) zum Zusammenwirken mit der Spule (4) aufweist; und
- wobei der Anker (5) einen Abschnitt (5m) zum Zusammenwirken mit dem Mitnehmerabschnitt (9m) der Übertragungseinrichtung (9) und eine Spulenkontaktfläche (5k) zum Zusammenwirken mit der Spule (4) aufweist.

2. Türöffner nach Anspruch 1,
**dadurch gekennzeichnet,**
**dass** die Übertragungseinrichtung (9) als Hebeleinrichtung ausgebildet ist.

3. Türöffner nach Anspruch 2,
**dadurch gekennzeichnet,**
**dass** zum einen die Spulenkontaktfläche (9k) der Übertragungseinrichtung (9) und zum anderen der Mitnehmerabschnitt (9m) der Übertragungseinrichtung (9) zur Mitnahme des Ankers (5) auf einem gemeinsamen Hebelarm der Hebeleinrichtung der Übertragungseinrichtung (9) oder auf verschiedenen Hebelarmen der Hebeleinrichtung der Übertragungseinrichtung (9) angeordnet sind.

4. Türöffner nach Anspruch 2 oder 3,
**dadurch gekennzeichnet,**
**dass** der Mitnehmerabschnitt (9m) der Übertragungseinrichtung (9) zur Mitnahme des Ankers (5) am freien Ende eines Hebelarms der Hebeleinrichtung der Übertragungseinrichtung (9) oder in einem Abschnitt zwischen dem freien Ende und einem mittleren Abschnitt des Hebelarms der Hebeleinrichtung der Übertragungseinrichtung (9) angeordnet ist.

5. Türöffner nach einem der vorangehenden Ansprüche,
**dadurch gekennzeichnet,**
**dass** der Anker (5) als einarmiger oder als zweiarmiger Hebel ausgebildet ist.

6. Türöffner nach Anspruch 5,
**dadurch gekennzeichnet,**
**dass** der als zweiarmiger Hebel ausgebildete Anker (5) einen ersten Hebelarm und einen zweiten Hebelarm und ein dazwischen angeordnetes Drehlager (5a) des Ankers (5) aufweist,
wobei der Anker (5) im Bereich des ersten Hebelarms einen mit der Spule (4) zusammenwirkenden Abschnitt (5k) und im Bereich des zweiten Hebelarms einen unmittelbar oder mittelbar mit der Türöffnerfalle (6) zusammenwirkenden Abschnitt aufweist.

7. Türöffner nach Anspruch 5,
**dadurch gekennzeichnet,**
**dass** die Spule (4) in einem Spulenjoch (11) angeordnet ist, welches in dem Türöffnergehäuse (2) schwimmend gelagert ist.

8. Türöffner nach einem der vorangehenden Ansprüche,
**dadurch gekennzeichnet,**
**dass** der Türöffner einen Wechsel (7) aufweist, der als drehbarer Hebel (7) ausgebildet um eine Drehachse (7a) schwenkbar in dem Türöffnergehäuse gelagert ist, wobei der Wechsel (7) zwischen dem Anker (5) und der Türöffnerfalle (6) geschaltet ist.

9. Türöffner nach einem der vorangehenden Ansprüche,
**dadurch gekennzeichnet,**
**dass** die Drehachse (5a) des als schwenkbarer Hebel ausgebildeten Ankers (5) und die Drehachse (9a) der als schwenkbarer Hebel ausgebildeten Übertragungseinrichtung (9) im Wesentlichen parallel und mit gegenseitigem Abstand versetzt zueinander angeordnet sind, wobei der Abstand der Drehachsen (5a, 9a) im Wesentlichen gleich ist wie die Längserstreckung des mit der Spule (4) zusammenwirkenden Hebelarms des Ankers (5) oder größer ist, und zwar der Abstand der Drehachsen (5a, 9a) in einem Bereich von größer als 100 % und kleiner als 150 % der Länge, der in der Längserstreckung des mit der Spule (4) zusammenwirkenden Hebelarms des Ankers (5) liegt.

10. Türöffner nach einem der vorangehenden Ansprüche,
**dadurch gekennzeichnet,**
**dass** die Drehachse (9a) der als Hebeleinrichtung ausgebildeten Übertragungseinrichtung (9) und die Drehachse (5a) des als einarmiger oder zweiarmiger Hebel ausgebildeten Ankers (5) und die Drehachse der schwenkbar gelagerten Türöffnerfalle (6) in einer im Wesentlichen gemeinsamen Ebene, d.h. in derselben gemeinsamen Ebene fluchtend oder nur geringfügig parallel zueinander versetzt angeordnet sind.

11. Türöffner nach einem der vorangehenden Ansprüche,
**dadurch gekennzeichnet,**
**dass** die Drehachse (5a) des als einarmiger Hebel oder zweiarmiger Hebel ausgebildeten Ankers (5) versetzt zu der Drehachse (9a) der als Hebeleinrichtung ausgebildeten Übertragungseinrichtung (9) und/oder versetzt zu dem als Hebeleinrichtung ausgebildeten Wechsels (7) angeordnet sind bzw. ist.

12. Türöffner nach einem der vorangehenden Ansprüche,
**dadurch gekennzeichnet,**
**dass** die Drehachse (9a) der Übertragungseinrichtung (9) und die Drehachse (7a) des Wechsels (7) im Türöffnergehäuse im Bereich eines ersten Endes des Türöffnergehäuses angeordnet sind und die Drehachse (5a) des Ankers (5) im Türöffnergehäuse im Bereich eines zweiten gegenüberliegenden Endes des Türöffnergehäuses angeordnet ist.

13. Türöffner nach einem der vorangehenden Ansprüche,
**dadurch gekennzeichnet,**
**dass** der Türöffner eine Baueinheit (1) bildet, die in ihrem Aufbau durch eine Längsebene in eine erste Sektion und in eine zweite Sektion unterteilt ist, wobei in der ersten Sektion die Türöffnerfalle (6) angeordnet und in der zweiten Sektion die Spule (4), die Übertragungseinrichtung (9), der Anker (5) und gegebenenfalls der Wechsel (7) angeordnet sind, wobei vorgesehen ist,
**dass** in der ersten Sektion der Baueinheit (1) die Spule (4), die Übertragungseinrichtung (9) und der Anker (5) und gegebenenfalls der Wechsel (7) in unterschiedlichen Etagen angeordnet sind.

14. Türöffner nach einem der vorangehenden Ansprüche,
**dadurch gekennzeichnet,**
**dass** der Türöffner eine Baueinheit (1) bildet, entlang deren Längserstreckung die Drehachse der Türöffnerfalle (6) angeordnet ist.

15. Türöffner nach einem der vorangehenden Ansprüche,
**dadurch gekennzeichnet,**
**dass** das Türöffnergehäuse (2) mit den darin gelagerten Komponenten des Türöffners, nämlich zumindest der Sperreinrichtung (3) mit dem Anker (5) und der Übertragungseinrichtung (9) und der Türöffnerfalle (6), gegebenenfalls mit dem Wechsel (7) eine im Wesentlichen quaderförmige Baueinheit (1) bildet, welche eine bodenseitige Begrenzungsfläche und gegenüberliegend eine deckenseitige Begrenzungsfläche sowie zwei einander gegenüberliegende stirnseitige Begrenzungsflächen und zwei einander gegenüberliegende längsseitige Begrenzungsflächen aufweist.
